# EUROPÄISCHE PATENTSCHRIFT

(11) **EP 0 796 737 B1**
(45) Veröffentlichungstag und Bekanntmachung des Hinweises auf die Patenterteilung: **18.07.2001**
(21) Anmeldenummer: 97103056.4
(22) Anmeldetag: 26.02.1997
(51) Int. Cl.: B41F 35/00

(54) **Reinigungseinrichtung an Rotationsdruckmaschinen**
Cleaning device on rotary printing machines
Dispositif de nettoyage de machines d'impression rotatives

(30) Priorität: 21.03.1996 DE 19611126
(43) Veröffentlichungstag der Anmeldung: 24.09.1997
(73) Patentinhaber: Heidelberger Druckmaschinen Aktiengesellschaft, 69115 Heidelberg (DE)
(72) Erfinder: Becker, Willi, 69245 Bammental (DE); Friedrichs, Jens, 69118 Heidelberg (DE); Kropp, Frank, 69239 Neckarsteinach (DE)

(56) Entgegenhaltungen:
- EP-A- 0 243 712
- EP-A- 0 257 818
- EP-A- 0 315 154
- EP-A- 0 445 600
- EP-A- 0 636 476

## Beschreibung

Die Erfindung bezieht sich auf eine Reinigungseinrichtung an Rotationsdruckmaschinen zum Reinigen der Mantelflächen von Zylindern, mit einem Reinigungstuch, mit einer Andrückleiste zum Andrücken des Reinigungstuchs an die Mantelfläche des Zylinders, wobei das Reinigungstuch mit Reinigungsflüssigkeit benetzbar ist und mit Stelleinrichtungen zum An- und Abstellen der Andrückleiste mit dem Reinigungstuch, wobei an dem zu reinigenden Zylinder in einem Zylinderkanal Greiferfinger vorgesehen sind.

Bei einer bekannten Ausführung dieser Art (EP 0 257 818 B1) wird über eine Nockeneinrichtung die Andrückeinrichtung gegen den Druck des Anstellzylinders abgehoben. Dies führt bei höherer Reinigungsgeschwindigkeit zu erheblichen Schlägen, wenn der Nockenstößel auf den Nocken auftrifft. Außerdem ist von Nachteil, daß die komplette Einrichtung mit den Tuchwickeln bewegt werden muß, so daß erhebliche Kräfte zum überwinden der Massenträgheit auftreten.

Ausgehend von diesem Stand der Technik ist es die Aufgabe vorliegender Erfindung eine optimale Steuerung der Reinigungseinrichtung durchzuführen, so daß die Reinigungszeit verkürzt werden kann.

Gemäß der Erfindung wird die Aufgabe dadurch gelöst, daß die Andrückleiste nach jedem Reinigungszyklus von einem Stellsignal ausgelöst durch ein Hubelement über das Niveau der Greiferfinger angehoben wird, daß im Bereich der Greiferfinger am Zylinder ein Kurvensegment vorgesehen ist, daß an der Andrückleiste ein Schwenkhebel mit Kurvenrolle vorgesehen ist, daß im Bereich der Greiferfinger die Andrückleiste mit einer Andrückkraft beaufschlagt wird und die Kurvenrolle den höchsten Kurvenabschnitt kontaktiert und daß das Kurvensegment anschließend einen abfallenden Kurvenabschnitt aufweist, so daß beim Weiterdrehen des Zylinders über die Kurvenrolle und den Schwenkhebel die Andrückleiste nach den Greiferfingern über die Zylinderbreite an die Mantelfläche angestellt wird. Bei dieser Lösung wird lediglich eine Andrückleiste mit geringer Masse bewegt, wobei das Anheben der Andrückleiste im Bereich des Zylinderkanals über eine längere Umfangsstrecke des Zylinders und somit relativ langsam durchgeführt werden kann. Hierdurch werden jegliche Schläge mit ihren negativen Auswirkungen vermieden. Durch das Ablaufen der Kurvenrolle auf den Kurvenabschnitt und das gleichzeitige Andrücken an den Kurvenabschnitt wird ein exaktes Aufsetzen des Reinigungstuches unmittelbar nach den Greiferfingern gewährleistet, so daß die Zylindermantelfläche praktisch vollständig gereinigt werden kann. Nach dem keine harten Schläge auftreten können, ist der Reinigungsvorgang bei höherer Maschinengeschwindigkeit durchführbar und somit die für die Reinigung benötigte Zeit zu verkürzen.

Eine vorteilhafte Ausgestaltung der Erfindung ist dadurch gekennzeichnet, daß der Andrückleiste Pneumatikzylinder zugeordnet sind, die die Andrückkraft erzeugen, und daß das Reinigungstuch über eine elastische Profilschiene an der Andrückleiste an die Mantelfläche angedrückt wird. über die Pneumatikzylinder läßt sich eine gleichmäßige Andrückkraft erzeugen, so daß die Profilschiene eine exakte Reinigung der Zylindermantelfläche über das Reinigungstuch durchführen kann.

Mit einer weiteren Ausgestaltung der Erfindung wird über das Stellsignal der überdruck in den Pneumatikzylindern abgeschaltet und als Hubelement dienen Federn an der Andrückleite, die die Andrückleiste im Bereich des Zylinderkanals abheben. Das Abschalten des überdrucks kann hierbei verzögert werden, so daß die Andrückleiste über einen längeren Bereich langsam abgehoben wird. Bei dieser Lösung können keine störenden Schläge auftreten.

Um eine exakte Einstellung durchführen zu können, wird weiterhin vorgeschlagen die Andrückleiste in abgehobener Stellung an Anschlägen an einem Tragrahmen anzulegen und in angestellter Stellung mittels Stellschrauben einstellbar auszuführen. Vorteilhaft ist es weiterhin, daß der Druck in den Pneumatikzylindern durch ein Winkelgeber gesteuert wird. Hierdurch ist ein sicherer, harmonischer Ablauf gewährleistet. Das Stellsignal für das Hubelement wird in vorteilhafter Weise durch ein Winkelgeber übermittelt, der mit dem Zylinder gekoppelt ist. Mit dieser Lösung wird eine Steuerung der Reinigungseinrichtung geschaffen, die bei geringsten Massenkräften eine optimale und kurzzeitige Reinigung der Zylindermantelfläche gewährleistet.

Ein ausführendes Beispiel der Erfindung ist in den Zeichnungen schematisch dargestellt.

Es zeigt:
- Figur 1: einen Teilquerschnitt durch die Reinigungseinrichtung mit abgehobener Andrückleiste,
- Figur 2: einen Teilquerschnitt durch die Reinigungseinrichtung mit auf die Mantelfläche aufgesetztem Reinigungstuch,
- Figur 3: einen Teillängsschnitt durch die Reinigungseinrichtung.

Die Reinigungseinrichtung 1 ist an einen Druckzylinder 2 oder durch Verschwenken in ihrer Halterung 4 an einem Gummituchzylinder 3 anstellbar. Die Halterung 4 ist hierbei beiderseits zwischen den Maschinenseitengestellen vorgesehen und ermöglicht einen Ausbau der Reinigungseinrichtung 1.

In einem Tragrahmen 5, der zwischen den Halterungen 4 schwenkbar angeordnet ist, ist eine Andrückleiste 6 vorgesehen, die sich über die Zylinderlänge erstreckt. Die Andrückleiste 6 ist beiderseits über Schwenkzapfen 7 an dem Tragrahmen 5 schwenkbar gelagert. Die Andrückleiste 6 nimmt über ihre Länge gesehen mehrere Federbolzen 8 auf, die in Führungskörpern 9, 10 geführt sind. Auf den Führungskörper 10 wirkt eine Druckfeder 11, so daß die Profilschiene 12 über den Führungskörper 10 federnd abgestützt ist. über die Andrückleiste 12 wird das Reinigungstuch 13 geführt. Die Muttern 14 an den Federbolzen 8 ermöglichen ein Einstellen des Federweges und begrenzt bei ihrer Anlage an der Andrückleiste 6 den Federweg.

In dem Zylinderkanal 15 des Druckzylinders 2 sind auf einer Welle 16 über die Länge des Druckzylinders 2 mehrere Greiferfinger 17 vorgesehen, die mit einer Greiferauflage 18 zusammenwirken. Die Greiferfinger 17 überragen hierbei die Mantelfläche 19 des Druckzylinders 2, wie dies in den Figuren 1 und 2 dargestellt ist. Die Mantelfläche 19 des Druckzylinders 2 kann mit einer Folie belegt sein, die von der Reinigungsvorrichtung gereinigt wird.

An dem Schwenkzapfen 7 der Andrückleiste 6 können auf einer oder beiden Seiten Schwenkhebel 20 befestigt sein, die Kurvenrollen 21 tragen. Im Bereich der Greiferfinger 17 sind an dem Druckzylinder 2 Kurvensegmente 22 befestigt, auf denen die Kurvenrollen 21 bei der Drehbewegung des Druckzylinders 2 abrollen können.

Auf dem Tragrahmen 5 sind Pneumatikzylinder 23 befestigt, deren Kolbenstangen 24 bei Druckmittelbeaufschlagung über Rollen 25 die Andrückleiste 6 um die Schwenkzapfen 7 nach unten schwenkt. Die Rollen 25 sind über Rollenzapfen 26 an der Anrückleiste 6 befestigt (Figur 2 und 3). Wird der Überdruck in den Pneumatikzylindern 23 abgeschaltet, so wird die Andrückleiste 6 durch Zugfedern 27 in die in Figur 1 gezeigte Stellung zurückbewegt und somit die Profilschiene 12 mit dem Reinigungstuch 13 von der Mantelfläche 19 abgehoben. Die Zugfedern 27 sind zwischen Zapfen 28, die am Tragrahmen 5 befestigt sind und Zapfen 29, die an der Andrückleiste 6 befestigt sind, gespannt. Zur Begrenzung der Anstellbewegung des Reinigungstuches über die Kolbenstange 24 sind an der Andrückleiste 6 Gewindebolzen 30 vorgesehen, die Stellmuttern 31 tragen, wobei in der in Figur 1 gezeigten abgeschwenkten Stellung der Andrückleiste 6 der Gewindebolzen 30 in einem Schlitz 32 freibeweglich vorgesehen ist. Wird die Andrückleiste 6 in die in Figur 2 gezeigte Stellung verschwenkt, so sitzen die Stellmuttern 31 auf dem Tragrahmen 5 auf und begrenzt hiermit die Schwenkbewegung der Andrückleiste 6 in Richtung auf die Mantelfläche 19 des Druckzylinders 2.

In der in Figur 1 gezeigten abgeschwenkten Stellungen der Andrückleiste 6 liegt sie über Anschläge 33 an dem Tragrahmen 5 an. Bei der Drehbewegung des Druckzylinders 2 wird im Bereich des Zylinderkanals 15, zum Beispiel über einen Winkelgeber, ein Stellsignal gegeben, das ein Abschalten des überdrucks in den Pneumatikzylindern 23 bewirkt. über das als Zugfedern 27 ausgebildete Hubelement wird die Andrückleiste 6 mit dem Reinigungstuch 13 in die in Figur 1 gezeigte Stellung abgeschwenkt. Im Bereich des höchsten Kurvenabschnitts des Kurvensegments 22 werden die Pneumatikzylinder 23 wieder mit Druck beaufschlagt, so daß die Kurvenrolle 21 mit dem höchsten Abschnitt des Kurvensegments 22 kontaktiert. Dreht sich der Druckzylinder 2 in Pfeilrichtung weiter, so drückt die Kolbenstange 24 die Andrückleiste 6 nach unten, wobei die Bewegung über die Kurvenrolle 21 dem abfallenden Kurvenabschnitt 34 gesteuert wird (Stellung gemäß Figur 2). Sobald die Stellmutter 31 des Gewindebolzens 30 auf der Mantelfläche des Tragrahmens 5 aufsitzt, ist die Schwenkbewegung beendet und die Spitze der elastischen Profilschiene 12 drückt das Reinigungstuch 13 an die Mantelfläche 19 des Druckzylinders 2 an. Hierbei ist der Kontakt zwischen Kurvenrolle 21 und Kurvensegment 22 aufgehoben. Das Stellsignal für die Steuerung der Reinigungseinrichtung kann von einem an sich bekannten Winkelgeber gegeben werden, der zum Beispiel an dem Druckzylinder 2 befestigt ist.

### Bezugszeichenliste

- 1: Reinigungseinrichtung
- 2: Druckzylinder
- 3: Gummituchzylinder
- 4: Halterung
- 5: Tragrahmen
- 6: Andrückleiste
- 7: Schwenkzapfen
- 8: Federbolzen
- 9: Führungskörper
- 10: Führungskörper
- 11: Druckfeder
- 12: Profilschiene
- 13: Reinigungstuch
- 14: Mutter
- 15: Zylinderkanal
- 16: Welle
- 17: Greiferfinger
- 18: Greiferauflage
- 19: Mantelfläche
- 20: Schwenkhebel
- 21: Kurvenrolle
- 22: Kurvensegment
- 23: Pneumatikzylinder
- 24: Kolbenstange
- 25: Rolle
- 26: Rollenzapfen
- 27: Feder
- 28: Zapfen
- 29: Zapfen
- 30: Gewindebolzen
- 31: Stellmutter
- 32: Schlitz
- 33: Anschlag
- 34: Kurvenabschnitt

## Patentansprüche

1. Reinigungseinrichtung an Rotationsdruckmaschinen zum Reinigen der Mantelfläche von Zylindern, mit einem Reinigungstuch, mit einer Andrückleiste zum Andrücken des Reinigungstuchs an die Mantelfläche des Zylinders, wobei das Reinigungstuch mit Reinigungsflüssigkeit benetzbar ist, und mit Stelleinrichtungen zum An- und Abstellen der Andrückleiste mit dem Reinigungstuch, wobei an dem zu reinigenden Zylinder in einem Zylinderkanal Greiferfinger vorgesehen sind,
**dadurch gekennzeichnet,**
- daß die Andrückleiste (6) nach jedem Reinigungszyklus von einem Stellsignal ausgelöst durch ein Hubelement (27) über das Niveau der Greiferfinger (17) angehoben wird,
- daß im Bereich der Greiferfinger (17) am Zylinder (2) mindestens ein Kurvensegment (22) vorgesehen ist,
- daß an der Andrückleiste (6) ein Schwenkhebel (20) mit Kurvenrolle (21) vorgesehen ist,
- daß im Bereich der Greiferfinger (17) die Andrückleiste (6) mit einer Andrückkraft beaufschlagt wird und die Kurvenrolle (21) den höchsten Kurvenabschnitt kontaktiert und
- daß das Kurvensegment (22) anschließend einen abfallenden Kurvenabschnitt (34) aufweist, so daß beim Weiterdrehen des Zylinders (2) über die Kurvenrolle (21) und den Schwenkhebel (20) die Andrückleiste (6) nach dem Greiferfinger (17) über die Zylinderbreite an die Mantelfläche (19) angestellt wird.

2. Reinigungseinrichtung nach Anspruch 1,
**dadurch gekennzeichnet,**
daß der Andrückleiste (6) Pneumatikzylinder (23) zugeordnet sind, die die Andrückkraft erzeugen und daß das Reinigungstuch (13) über eine elastische Profilschiene (12) an der Andrückleiste (6) an die Mantelfläche (19) angedrückt wird.

3. Reinigungseinrichtung nach Anspruch 1,
**dadurch gekennzeichnet,**
daß das Stellsignal den Überdruck in den Pneumatikzylindern (23) abschaltet und das als Hubelement Federn (27) an der Andrückleiste (6) vorgesehen sind, die die Andrückleiste (6) im Bereich des Zylinderkanals (15) anheben.

4. Reinigungseinrichtung nach Anspruch 1 oder 3,
**dadurch gekennzeichnet,**
daß die Andrückleiste (6) in abgehobener Stellung an Anschlägen (33) an einem Tragrahmen (5) anliegt und in angestellter Stellung mittels Stellschrauben (30, 31) einstellbar ist.

5. Reinigungseinrichtung nach Anspruch 1 oder 3,
**dadurch gekennzeichnet,**
daß der Druck in den Pneumatikzylindern (23) durch einen Winkelgeber gesteuert wird.

6. Reinigungseinrichtung nach Anspruch 1,
**dadurch gekennzeichnet,**
daß das Stellsignal für das Hubelement (27) von einem Winkelgeber übermittelt wird, der mit dem Zylinder (2) gekoppelt ist.

## Claims

1. Cleaning device for rotary printing machines for cleaning the outer cylindrical surfaces of cylinders, said cleaning device comprising a cleaning cloth, a pressure bar for pressing the cleaning cloth against the outer cylindrical surface of the cylinder, said cleaning cloth being wettable with a cleaning fluid, and comprising adjusting devices for engaging and disengaging said pressure bar with said cleaning cloth, the cylinder to be cleaned featuring gripper fingers in a cylinder gap,
**characterized in**
that, after each cleaning cycle, following an adjusting signal, the pressure bar (6) is lifted by means of a lifting element (27) above the level of the gripper fingers (17),
that in the area of said gripper fingers (17) the cylinder (2) features at least one cam segment (22),
that a pivoting lever (20) with a cam follower (21) is provided on said pressure bar (6),
that in the area of said gripper fingers (17) a contacting pressure is applied to said pressure bar (6) and said cam follower(21) contacts the highest cam section, and
that said cam segment (22) then features a declining cam section (34) so that, upon further rotation of said cylinder (2), said pressure bar (6), having passed said gripper finger (17), is engaged, via said cam follower (21) and said pivoting lever (20), at the outer cylindrical surface (19) over the entire cylinder width.

2. Cleaning device according to Claim 1,
**characterized in**
that pneumatic cylinders (23) are assigned to the pressure bar (6), said pneumatic cylinders (23) producing the contacting pressure and that the cleaning cloth (13) is pressed against the outer cylindrical surface (19) via an elastic profile rail (12) provided on said pressure bar (6).

3. Cleaning device according to Claim 1,
**characterized in**
that the adjusting signal switches off the overpressure in the pneumatic cylinders (23), and that lifting elements designed as springs (27) are provided on the pressure bar (6) in the area of a cylinder gap (15).

4. Cleaning device according to Claim 1 or 3,
**characterized in**
that, when being in a lifted position, the pressure bar (6) rests on stops (33) provided at a supporting frame (5), and that, when being in an engaged position, the pressure bar (6) is adjustable by means of adjusting screws (30, 31).

5. Cleaning device according to Claim 1 or 3,
**characterized in**
that the pressure in the pneumatic cylinders (23) is controlled by means of an angular transmitter.

6. Cleaning device according to Claim 1,
**characterized in**
that the adjusting signal for the lifting element (27) is transmitted by an angular transmitter connected to the cylinder (2).

## Revendications

1. Dispositif de nettoyage sur des machines à imprimer rotatives, destiné à nettoyer la surface latérale de cylindres, comprenant une toile de nettoyage, une barre de pression servant à presser la toile de nettoyage contre la surface latérale du cylindre, la toile de nettoyage pouvant être humectée avec un liquide de nettoyage, et des dispositifs de réglage permettant de mettre la barre de pression, avec la toile de nettoyage, en pression ou hors pression, dans le cas où des doigts de pinces sont prévus sur le cylindre à nettoyer, dans une rainure du cylindre,
caractérisé en ce que :
après chaque cycle de nettoyage, avec déclenchement par un signal de commande, la barre de pression (6) est soulevée au-dessus du niveau des doigts de pinces (17) par un élément élévateur (27),
il est prévu au moins un segment de came (23) sur le cylindre (2) dans la région des doigts de pinces (17),
sur la barre de pression (6), il est prévu un levier oscillant (20) muni d'un galet de contre-came (21 ),
dans la région des doigts de pinces (17), la barre de pression (6) est sollicitée par une force de pression et le galet de contre-came (21) est mis en contact avec le segment le plus haut de la came, et
le segment de came (22) présente ensuite un segment de came descendant (34), de sorte que, lorsque le cylindre (2) continue à tourner, la barre de pression (6) est mise en pression contre la surface latérale (19) sur toute la largeur du cylindre, en aval du doigt de pince (17), sous l'action du galet de contre-came (21) et du levier oscillant (20).

2. Dispositif de nettoyage selon la revendication 1, caractérisé en ce qu'à la barre de pression (6), sont associés des cylindres pneumatiques (23) qui produisent la force de pression et en ce que la toile de nettoyage (13) est appliquée contre la surface latérale (19) au moyen d'un profilé élastique (12) prévu sur la barre de pression (6).

3. Dispositif de nettoyage selon la revendication 1, caractérisé en ce que le signal de commande met à l'arrêt la surpression dans les cylindres pneumatiques (23) et il est prévu, comme élément élévateur, des ressorts (27) portés par la barre de pression (6), qui soulèvent la barre de pression (6) dans la région de la rainure (15) du cylindre.

4. Dispositif de nettoyage selon la revendication 1 ou 3, caractérisé en ce que, dans la position soulevée, la barre de pression (6) est en appui contre des butées (33) portées par un châssis porteur (5), tandis qu'elle peut être réglée au moyen de vis de réglage (30, 31) dans la position en pression,.

5. Dispositif de nettoyage selon la revendication 1 ou 3, caractérisé en ce que la pression régnant dans les cylindres pneumatiques (23) est commandée par un capteur d'angle.

6. Dispositif de nettoyage selon la revendication 1, caractérisée en ce que le signal de commande pour l'élément élévateur (27) est transmis en provenance d'un capteur d'angle qui est couplé au cylindre (2).
